# EUROPÄISCHE PATENTANMELDUNG

(11) **EP 4 653 141 A1**
(43) Veröffentlichungstag der Anmeldung: **26.11.2025**
(21) Anmeldenummer: 25178019.3
(22) Anmeldetag: 21.05.2025
(51) Int. Cl.: B25B 1/10

(54) **SCHRAUBSTOCK**

(30) Priorität: 22.05.2024 DE 102024114354
(71) Anmelder: Brockhaus HEUER GmbH, 58840 Plettenberg (DE)
(72) Erfinder:
(74) Vertreter: Patentanwälte Dörner & Kötter PartG mbB

(57) **Zusammenfassung**

Die Erfindung betrifft einen Schraubstock, umfassend eine feststehende Hinterbacke (1) und eine Vorderbacke (2), die über eine Gewindespindel (3), deren eines Ende in der Vorderbacke (2) drehbar gelagert ist, entlang einer Führung relativ zur Hinterbacke (1) verschiebbar ist, wobei die Gewindespindel (3) mit einem Spindelkopf (31) versehen ist, die mit einer Durchgangsbohrung (32) versehen ist, die von einem Schwengel (4) durchsetzt ist, und die Gewindespindel (3) ein Außengewinde (33) aufweist, das mit einem an der Hinterbacke (1) angeordneten Innengewinde korrespondiert, wobei an dem Spindelkopf (31) Mittel (5) zum Klemmen des Schwengels (4) angeordnet sind.

## Beschreibung

Die Erfindung betrifft einen Schraubstock, umfassend eine feststehende Hinterbacke und eine Vorderbacke, die über eine Gewindespindel, deren eines Ende in der Vorderbacke drehbar gelagert ist, entlang einer Führung relativ zur Hinterbacke verschiebbar ist, wobei die Gewindespindel mit einem Spindelkopf versehen ist, die mit einer Durchgangsbohrung versehen ist, die von einem Schwengel durchsetzt ist, und die Gewindespindel ein Außengewinde aufweist, das mit einem an der Hinterbacke angeordneten Innengewinde korrespondiert.

Schraubstöcke sind in unterschiedlichsten Ausgestaltungen bekannt. Diese weisen eine feststehende Backe und eine relativ zu dieser über eine Schraubspindel verschiebbare Vorderbacke auf. Die Schraubspindel ist mit einem Schwengel versehen, über den sie drehbar ist. Der Schwengel ist in einer Bohrung in der Spindel geführt und an seinen beiden Enden jeweils mit einem Anschlag versehen ist. Eine Drehbewegung des Schwengels bewirkt eine Längsbewegung der Schraubspindel und der beweglichen Vorderbacke, um ein Werkstück zwischen den Klemmbacken festzuklemmen oder zu lösen. Zur Befestigung auf einer Unterlage weisen Schraubstöcke regelmäßig einen Sockel auf, der mit Bohrungen zur Durchführung von Befestigungsschrauben versehen ist. Ein solcher Schraubstock ist beispielsweise in der EP 1 884 317 A1 beschrieben.

Die bekannten Schraubstöcke erfüllen die an sie gestellten Anforderungen. Allerdings weisen die Schraubstöcke den Nachteil auf, dass der Schwengel im Falle der Nichtbenutzung und, wenn sich dieser nicht in einer horizontalen Position befindet, in der Bohrung der Spindel aufgrund der Schwerkraft in seine tiefste Position rutscht, so dass der dem Boden abgewandte Anschlag auf der Schraubspindel aufliegt. Der Schwengel steht in dieser Position mit Ausnahme des dem Boden abgewandten und auf der Spindel aufliegenden Anschlags sowie des in der Bohrung der Spindel befindlichen Abschnitts vollständig in Richtung Boden hervor. Da Schraubstöcke überwiegend auf Werkbänken montiert sind, die unter ihrer Arbeitsplattform Schubladen aufweisen, führt dies zu einer Einschränkung bei Nutzung der Schubladen. Für die Benutzung der Schublade ist es in einer solchen Situation daher erforderlich, entweder den Schwengel durch Betätigen der Spindel in eine horizontale Lage zu bringen oder den Schwengel nach oben zu schieben und dort zu halten, um die Schublade zu öffnen. Im letzteren Fall muss der Schwengel vom Benutzer in dieser Position gehalten werden, so dass lediglich eine Hand für das Betätigen der Schublade sowie bspw. zur Entnahme von Gegenständen aus der Schublade zur Verfügung steht. Das ist umständlich, erschwert die Nutzung der Schublade und behindert den Benutzer bei seiner Arbeit.

Vor diesem Hintergrund liegt der vorliegenden Erfindung die Aufgabe zugrunde, einen Schraubstock zu schaffen, bei dem ein Verrutschen des Schwengels in seine äußerste Position, in der der dem Boden abgewandte Anschlag auf der Schraubspindel aufliegt, zu verhindern. Gemäß der Erfindung wird diese Aufgabe mit den Merkmalen des Patentanspruchs 1 gelöst.

Mit der Erfindung ist ein Schraubstock geschaffen, bei dem ein Verrutschen des Schwengels in seine äußerste Position, in der der dem Boden abgewandte Anschlag auf der Schraubspindel aufliegt, zu verhindern. Durch die erfindungsgemäße Lösung besteht die Möglichkeit, eine auf den Schwengel wirkende Klemmkraft einzustellen, die zwar ein manuelles Verschieben des Schwengels in der Bohrung der Schraubspindel ermöglicht, gleichzeitig aber ein selbstständiges Verrutschen verhindert. Folglich verbleibt der Schwengel auch im Falle seiner vertikalen Ausrichtung in der gewünschten Position.

In Weiterbildung der Erfindung sind die Mittel zum Klemmen des Schwengels von einem Druckstück gebildet sind, das in ein Innengewinde im Spindelkopf einschraubbar ist. Diese Gestaltung ermöglicht eine stufenlose Veränderung der Position des Druckstücks im Spindelkopf.

In Ausgestaltung der Erfindung weist das Druckstück ein Profil zum Betätigen mittels eines Werkzeugs auf. Diese Ausgestaltung ermöglicht ein einfaches und zugleich zuverlässiges Ein- und Ausschrauben des Druckstücks in den bzw. aus dem Spindelkopf.

Vorteilhaft das Druckstück eine Kugel auf, die unter dem Einfluss einer Druckfeder steht. Das Vorsehen einer federbelasteten Kugel ermöglicht eine Veränderung der Klemmkraft in Abhängigkeit von der Eintrittstiefe der Kugel in den Körper des Druckstücks, da mit zunehmender Eintrittstiefe die von der Feder ausgeübte Kraft zunimmt.

In anderer Ausgestaltung der Erfindung ragt die Kugel bereichsweise aus dem Druckstück hervor. Hierdurch ist gewährleistet, dass nicht der Körper des Druckstücks unmittelbar mit dem Schwengel in Kontakt tritt, sondern zunächst die Kugel, die bei einem weiteren Einschrauben in den Körper den Druckstücks eintritt. Dadurch ist ein weiter Bereich zur stufenlosen Erhöhung der Klemmkraft geschaffen, der sein Maximum erfährt, wenn die Kugel vollständig in den Körper des Druckstücks eingetreten ist.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die dreidimensionale Darstellung eines Schraubstocks;
- Figur 2: die Ansicht einer Spindel;
- Figur 3: die vergrößerte Darstellung der Einzelheit "C" in Figur 2;
- Figur 4: den Schnitt entlang der Linie B - B in Figur 2;
- Figur 5: die Ansicht eines erfindungsgemäßen Druckstücks;
- Figur 6: die stirnseitige Ansicht von links des in Figur 5 dargestellten Druckstücks;
- Figur 7: die dreidimensionale abschnittsweise Darstellung einer Spindel mit Schwengel und eingeschraubtem Druckstück.

Der als Ausführungsbeispiel gewählte Schraubstock besteht im Wesentlichen aus einer feststehenden Hinterbacke 1 und einer Vorderbacke 2, die zur Hinterbacke 1 entlang einer nicht dargestellten Führung verschiebbar angeordnet ist. Die Hinterbacke 1 und die Vorderbacke 2 sind über eine Spindel 3 miteinander verbunden. Die Spindel 3 ist mit Hilfe eines Schwengels 4, auch Kurbelstab oder Spindelschlüssel genannt, drehbar.

Die Hinterbacke 1 ist als Gesenkschmiedeteil hergestellt und besteht im Wesentlichen aus einem Grundkörper 11, an den eine Vorsatzbacke 12 angeformt ist. An seinem dem Boden zugewandten unteren Ende ist an dem Grundkörper 11 ein Sockel 13 angeformt, der mit im Ausführungsbeispiel zwei Löchern 14 zur Befestigung an einer Werkbank, einem Schweißtisch o. dgl. versehen ist.

Die Vorderbacke 2 ist ebenfalls als Gesenkschmiedeteil ausgeführt. Sie ist im Wesentlichen aus einem Grundkörper 21 gebildet, an den eine Vorsatzbacke 22 angeformt ist.

Die Spindel 3 weist an ihrem einen Ende einen Spindelkopf 31 auf. Der Spindelkopf 31 ist mit einer Durchgangsbohrung 32 versehen, die von dem Schwengel 4 durchsetzt ist. An ihrem dem Spindelkopf 31 abgewandten Ende ist die Spindel 3 mit einem Gewinde 33 versehen. Zwischen dem Gewinde 33 und dem Spindelkopf 31 ist in der Spindel 3 eine umlaufende Nut 34 zur Aufnahme eines Sprengrings vorgesehen.

Der Schwengel 4 ist aus Rundstahl hergestellt. n seinen beiden Enden ist der Schwengel 4 jeweils mit einem Anschlag 41 versehen, der im Ausführungsbeispiel als verdicktes Endstück ausgebildet ist, wodurch ein Herausfallen des Schwengels aus der Bohrung 32 der Spindel 3 verhindert ist. Andere Ausführungen der Anschläge 41 sind ebenfalls möglich.

An dem Spindelkopf 31 sind Mittel 5 zum Klemmen des Schwengels 4 angeordnet. Die Mittel 5 zum Klemmen des Schwengels 4 sind im Ausführungsbeispiel von einem Druckstück 51 und einem Innengewinde 52 im Spindelkopf 31 gebildet.

Das Druckstück 51 besteht aus einem zylindrischen Körper, der ein Außengewinde 511 aufweist, das mit dem Innengewinde 52 im Spindelkopf 31 korrespondiert. Das Innengewinde 52 ist koaxial zur Mittellinie der Spindel 3 ausgerichtet. Wie insbesondere Figur 3 zu entnehmen ist, reicht das Innengewinde 52 von der Stirnseite des Spindelkopfs 31 bis in die Bohrung 32 im Spindelkopf 31.

Das Druckstück 51 ist an einer Stirnseite geschlossen ausgeführt. Auf dieser Stirnseite weist das Druckstück 51 ein Profil 512 zur Betätigung durch ein formschlüssig passendes Werkzeug auf, bspw. eines Schraubendrehers. Im Ausführungsbeispiel ist das Profil 512 in einfacher Weise von einem einzelnen Schlitz gebildet. Alternativ können auch jegliche andere geeignet Formen zur Anwendung kommen, insbesondere ein Kreuzschlitz, Innenmehrkant, Außenmehrkant usw.

Das Druckstück 51 weist eine Kugel 513 auf, die unter dem Einfluss einer im Inneren des Körpers des Druckstücks 51 befindlichen, nicht dargestellten Druckfeder steht. In Abwandlung des Ausführungsbeispiels kann anstelle der Kugel auch ein Bolzen zur Anwendung kommen. Die Kugel 513 ragt bereichsweise aus dem Druckstück 51 hervor. Sie ist im Ausführungsbeispiel aus rostfreiem Stahl hergestellt. Andere Materialien, bspw. Kunststoff, können ebenfalls zur Anwendung kommen.

Mit Hilfe der Erfindung ist es möglich, eine Klemmkraft auf den Schwengel einzustellen, um dessen selbstständiges Verrutschen zu verhindern. Hierzu wird im Ausführungsbeispiel das Druckstück 51 in das Innengewinde 52 im Spindelkopf 31 eingeschraubt. Aufgrund des Profils 512 ist dies in einfacher Weise bspw. mit Hilfe eines Schraubendrehers möglich. In Figur 1 ist das Druckstück 51 lediglich bereichsweise in das Innengewinde 52 im Spindelkopf 31 eingeschraubt.

Beim weiteren Einschrauben des Druckstücks 51 tritt die Kugel 513 aus dem Innengewinde 52 in die Bohrung 32 im Spindelkopf 31 ein. Sie kommt dann in Kontakt mit dem Schwengel 4. Beim weiteren Einschrauben des Druckstücks 51 bleibt der Kontakt zwischen Schwengel 4 und Kugel 513 unverändert. Es ändert sich aber die Position der Kugel 513 relativ zum Körper des Druckstücks 51. Die Kugel 513 tritt dabei gegen die Kraft der im Inneren des Druckstücks 51 angeordneten Druckfeder in das Innere des Körpers ein. Im äußersten Fall tritt die Kugel 513 vollständig in den Körper des Druckstücks 51 ein, so dass die dem Schwengel 4 zugewandte Stirnseite des Körpers des Druckstücks 51 mit dem Schwengel 4 in Kontakt tritt. Vorzugsweise schließt in dieser Einbaulage die mit dem Profil 512 versehene Stirnseite des Druckstücks 51 bündig mit der Stirnseite des Spindelkopfs 31 ab, wie dies in Figur 7 dargestellt ist.

Die Einstellung der Klemmkraft zwischen der Kugel 513 und dem Schwengel 4 hängt von der Einschraubtiefe des Körpers des Gewindestücks 51 in das Innengewinde 52 im Spindelkopf 31 ab. Solange die Kugel 513 keinen Kontakt mit dem Schwengel 4 hat, ist keine Klemmkraft hervorgerufen. Der Schwengel 4 verhält sich dann wie in einem Schraubstock ohne Mittel zum Klemmen des Schwengels. Mit einem ersten Kontakt der Kugel 513 ist eine sehr geringe Klemmkraft hervorgerufen. Sie steigt, je weiter der Körper des Gewindestücks 51 in das Innengewinde 52 eingeschraubt wird, weil dadurch die Kraft der Druckfeder auf die Kugel 513 zunimmt. Die maximale Klemmkraft ist erreicht, wenn die dem Schwengel 4 zugewandte Stirnseite des Körpers des Druckstücks 51 mit dem Schwengel 4 in Kontakt tritt.

## Patentansprüche

1. Schraubstock, umfassend eine feststehende Hinterbacke (1) und eine Vorderbacke (2), die über eine Gewindespindel (3), deren eines Ende in der Vorderbacke (2) drehbar gelagert ist, entlang einer Führung relativ zur Hinterbacke (1) verschiebbar ist, wobei die Gewindespindel (3) mit einem Spindelkopf (31) versehen ist, die mit einer Durchgangsbohrung (32) versehen ist, die von einem Schwengel (4) durchsetzt ist, und die Gewindespindel (3) ein Außengewinde (33) aufweist, das mit einem an der Hinterbacke (1) angeordneten Innengewinde korrespondiert, **dadurch gekennzeichnet, dass** an dem Spindelkopf (31) Mittel (5) zum Klemmen des Schwengels (4) angeordnet sind.

2. Schraubstock nach Anspruch 1, **dadurch gekennzeichnet, dass** die Mittel (5) zum Klemmen des Schwengels (4) von einem Druckstück (51) gebildet sind, das in ein Innengewinde (52) im Spindelkopf (31) einschraubbar ist.

3. Schraubstock nach Anspruch 2, **dadurch gekennzeichnet, dass** das Druckstück (51) ein Außengewinde (511) aufweist.

4. Schraubstock nach einem der vorgenannten Ansprüche, **dadurch gekennzeichnet, dass** das Druckstück (51) ein Profil (512) zum Betätigen mittels eines Werkzeugs aufweist.

5. Schraubstock nach einem der vorgenannten Ansprüche, **dadurch gekennzeichnet, dass** das Druckstück (51) eine Kugel (513) aufweist, die unter dem Einfluss einer Druckfeder steht.

6. Schraubstock nach Anspruch 5, **dadurch gekennzeichnet, dass** die Kugel (513) bereichsweise aus dem Druckstück (51) hervorragt.
